# EUROPÄISCHE PATENTSCHRIFT

(11) **EP 2 662 309 B1**
(45) Veröffentlichungstag und Bekanntmachung des Hinweises auf die Patenterteilung: **17.09.2014**
(21) Anmeldenummer: 12167549.0
(22) Anmeldetag: 10.05.2012
(51) Int. Cl.: B65D 77/20

(54) **Deckelfolie für Behälter**
Cover film for container
Pellicule de couvercle pour récipient

(43) Veröffentlichungstag der Anmeldung: 13.11.2013
(73) Patentinhaber: Mondi Consumer Packaging Technologies GmbH, 48599 Gronau (DE)
(72) Erfinder: Perick, Matthias, 48683 Ahaus-Altstätte (DE)
(74) Vertreter: Albrecht, Rainer Harald

(56) Entgegenhaltungen:
- EP-A1- 2 147 868
- EP-B1- 1 544 127
- US-A- 3 144 194
- US-A- 3 158 491
- US-A- 3 244 356
- US-A- 4 030 630
- US-A- 5 492 703

## Beschreibung

Die Erfindung betrifft eine Deckelfolie für Behälter, wobei die Deckelfolie mit einer Schwächungslinie zum Aufreißen versehen ist.

Die Deckelfolie kann als alleiniger Verpackungsabschluss auf Trays, Bechern oder dergleichen befestigt werden. Insbesondere ist die Deckelfolie aber für Glasbehälter und Kunststoffbehälter bestimmt, die mit einem Deckel, insbesondere einer Schraubkappe verschlossen sind und zur Verpackung von Lebensmitteln verwendet werden. Bei den Lebensmitteln kann es sich beispielsweise um Trockenpulver, Instantkaffee und dergleichen handeln. Die auf dem Rand des Glas- oder Kunststoffbehälters aufgebrachte Deckelfolie bildet einen Originalitätsverschluss und schützt das verpackte Lebensmittel bis zur erstmaligen Entnahme vor Feuchtigkeit, Aromaverlust und dergleichen. Insbesondere dann, wenn auf die mit der Deckelfolie verschlossene Verpackung eine Kappe aufgeschraubt wird, die nach erstmaligem Öffnen der Verpackung einen Wiederverschluss ermöglicht, darf die Deckelfolie keine am Umfang der Verpackung vorstehende Lasche aufweisen, da der Schraubverschluss die Lasche und damit auch die Deckelfolie beschädigen würde. In der Praxis werden als Deckelfolie für Verpackungen, die eine Schraubkappe zum Wiederverschließen aufweisen, häufig Papierverbundmaterialien verwendet. Das Entfernen der Deckelfolie ist umständlich und wenig anwenderfreundlich. Zum Öffnen benötigt man in der Regel Hilfsmittel wie z. B. Messer. Ferner bleiben häufig Fetzen beim Aufschneiden der Deckelfolie übrig.

Aus EP 1 544 127 B1 ist eine Deckelfolie für Behälter bekannt, die einen mehrschichtigen Aufbau mit einer Deckschicht, beispielsweise aus Polyester oder orientiertem Polypropylen sowie eine siegelfähige Trägerschicht z. B. aus einem Polyolefin aufweist. Zusätzlich kann die Deckelfolie zumindest eine Zwischenschicht mit Barriereeigenschaften, insbesondere auch eine Zwischenschicht aus einer Metallfolie, enthalten. Die Deckschicht der Deckelfolie ist mit einer Schwächungslinie zum Aufreißen der Deckelfolie versehen, wobei ein Abschnitt der Schwächungslinie als Zunge ausgebildet ist. Hier kann die Deckelfolie eingedrückt werden, wobei die Zunge zur Verbesserung der Risseinleitung eine Spitze aufweisen kann. Da die Zunge zum Öffnen der Verpackung mehr oder weniger stark nach innen eingedrückt wird, ist es schwierig, den eingedrückten Bereich zu erfassen und den von der Schwächungslinie begrenzten Bereich der Deckelfolie anschließend aufzureißen. Die Handhabung der Deckelfolie ist daher noch verbesserungsbedürftig.

Aus der US 3,244,356 A ist ein Verpackungsdeckel mit einer Aufreißhilfe bekannt. Der Deckel umfasst einen durch eine Schwächungslinie abgegrenzten entfernbaren Bereich mit einem anhebbaren Streifen. Am freien Ende des Streifens ist ein davon abstehender kurzer Einschnitt angeordnet.

Vor diesem Hintergrund liegt der Erfindung die Aufgabe zugrunde, eine Deckelfolie für Behälter anzugeben, die beim Öffnen des Behälters eingedrückt wird und eine benutzerfreundliche Handhabung ermöglicht.

Gegenstand der Erfindung und Lösung dieser Aufgabe ist eine Deckelfolie nach Anspruch 1.

Die Deckelfolie ist mit einer Schwächungslinie zum Aufreißen der Deckelfolie versehen. Neben einem Abschnitt der Schwächungslinie ist ein Eindrückbereich vorgesehen, der zumindest die Größe einer Fingerkuppe aufweist und an mindestens einer Seite seiner Fläche von einer Aufreißlinie begrenzt ist. Die den Eindrückbereich begrenzende Aufreißlinie steht von der Schwächungslinie ausgehend in einen Bereich der Deckelfolie vor, der zu den entlang der Schwächungslinie ablösbaren Abschnitt der Deckelfolie benachbart ist. Der an den Eindrückbereich angrenzende und von der Deckelfolie abtrennbare Abschnitt weist vorzugsweise die Form einer Zunge auf.

Bei einem bestimmungsgemäßen Gebrauch ist die Deckelfolie auf dem Rand eines Behälters befestigt, wobei die Befestigung durch eine Klebeverbindung oder eine Siegelverbindung erfolgen kann. Die Verbindung kann als peelfähige Verbindung auch so ausgeführt sein, dass die Deckelfolie vollständig vom Rand des Behälters abgezogen werden kann. Zum Öffnen der auf einen Behälter aufgebrachten Deckelfolie wird der seitlich von einer Aufreißlinie begrenzte Eindrückbereich durch Ausüben von Druck eingedrückt. Dabei löst sich der Eindrückbereich der Deckelfolie entlang der Aufreißlinie sowie der angrenzenden Schwächungslinie von der übrigen Deckelfolie und gibt eine Berandung eines von der Deckelfolie abtrennbaren Abschnitts frei. Die freigelegte Berandung kann anschließend gut zwischen zwei Fingern gefasst werden, um die Deckelfolie entlang der Schwächungslinie aufzureißen. Vorzugsweise weist die freigelegte Berandung die Form einer Zunge auf. Je nach dem Verlauf der Schwächungslinie kann die Deckelfolie spiralförmig aufgerissen oder als Blatt entlang einer ringförmig ausgebildeten Schwächungslinie nahe des Behälterrandes aufgerissen werden. Bei einer peelfähigen Verbindung zwischen der Deckelfolie und dem Behälterrand kann die Deckelfolie im Zuge des Aufreißvorganges auch vollständig von dem Behälterrand entfernt werden.

Für die Anordnung und Gestaltung des Eindrückbereiches ergeben sich mehrere Möglichkeiten. Eine erste bevorzugte Ausführung der Erfindung sieht vor, dass der Eindrückbereich von der Aufreißlinie und einer Randzone der Deckelfolie auf einem Behälter befestigt wird, begrenzt ist. Eine weitere vorteilhafte Ausführungsvariante der Erfindung sieht vor, dass der Eindrückbereich von zwei Aufreißlinien begrenzt ist, die von der Berandung ausgehend in einen an die Zunge angrenzenden Bereich der Deckelfolie vorstehen. Zweckmäßig sind die Aufreißlinien strahlenförmig ausgerichtet. Der von zwei Aufreißlinien seitlich begrenzte Eindrückbereich kann in einem mittleren Bereich der Deckelfolie oder in einem wandnahen Bereich nahe der Behälterwand eines von der Deckelfolie verschlossenen Behälters angeordnet sein. Gemäß einer bevorzugten Ausführung der Erfindung ist der Eindrückbereich nahe der Behälterwand angeordnet und erstrecken sich die den Eindrückbereich begrenzenden Aufreißlinien bis zu dem Rand der Deckelfolie oder einer auf dem Behälter befestigbaren Randzone der Deckelfolie.

Die Schwächungslinie kann unterschiedliche Verläufe aufweisen. Eine vorteilhafte Ausführung der Erfindung sieht vor, dass die Schwächungslinie zum Aufreißen der Deckelfolie zwei Enden aufweist, wobei ein erstes Ende sich bis zum Rand der Deckelfolie erstreckt und wobei das zweite Ende der Schwächungslinie in einem einen Aufreißstreifen begrenzenden Abstand zum Rand der Deckelfolie verläuft. Die Deckelfolie ist bei dieser Ausführung zweckmäßig mittels einer peelfähigen Verbindung auf dem Rand eines Behälters befestigt und kann entlang des Aufreißstreifens spiralförmig aufgerissen und rückstandsfrei vom Rand des Behälters abgezogen werden. Damit die Deckelfolie in einem Stück komplett von dem Behälter entfernt werden kann, weist das zweite Ende der Schwächungslinie einen die Rissausbreitung begrenzenden spiralförmigen Abschnitt auf, wobei der spiralförmige Abschnitt auf die Schwächungslinie zurückgebogen ist. Durch diese Ausgestaltung endet die Rissausbreitung an einer definierten und durch die spiralförmige Ausbildung festgelegten Stelle. Der noch anhaftende Teil der Deckelfolie kann anschließend in einem Zug von dem Rand des Behälters abgezogen werden

Eine weitere vorteilhafte Ausführung der Erfindung sieht vor, dass die Schwächungslinie einen geschlossenen Ring bildet. Die Schwächungslinie verläuft dabei nahe des Behälterrandes. Die beschriebene Ausgestaltung kommt insbesondere dann in Betracht, wenn die Deckelfolie durch eine Klebeverbindung oder eine nicht peelfähige Siegelverbindung auf dem Rand eines Behälters befestigt ist. Der Behälter kann in der Draufsicht eine beliebige Geometrie aufweisen.

Die Deckelfolie kann aus einem Laminat bestehen, welches zwei oder mehrere Schichten aufweist. Die Deckelfolie weist vorzugsweise eine Trägerschicht aus einem siegelfähigen Polymer, insbesondere einem Polyethylen, und mindestens eine weitere Schicht als Deckschicht auf. Die Deckschicht kann insbesondere aus einem Polyester, einem orientierten Polypropylen oder orientiertem Polyamid bestehen. Die Trägerschicht kann insbesondere auch als siegelfähige Peelschicht ausgebildet sein. Die als mehrschichtige Verbundfolie ausgebildete Deckelfolie weist zweckmäßig ferner mindestens eine Zwischenschicht mit Barriereeigenschaften auf. Insbesondere kann die Zwischenschicht aus einer Metallfolie oder einer metallisierten Polymerschicht bestehen.

Die Erfindung lehrt, dass die Deckelfolie aus einem mehrlagigen Kaschierverbund besteht und eine durch Spannungen in den Lagen des Kaschierverbundes erzeugte Rollneigung aufweist. Die Rollneigung der Deckelfolie unterstützt die Handhabung beim Öffnen der Verpackung bzw. Aufreißen der Deckelfolie. Sie bewirkt, dass sich die Zunge nach dem Niederdrücken des Eindrückbereiches aufstellt, was das Greifen weiter erleichtert.

Die Schwächungslinie zum Aufreißen der Deckelfolie und die Aufreißlinie zur Begrenzung des Eindrückbereiches durchsetzen die Deckschicht und lassen die Trägerschicht vorzugsweise unversehrt. Die Schwächungslinie und die Aufreißlinien können aus Laserschnitten, Stanzlinien oder in die Deckschicht eingebrachten Perforationen bestehen.

Im Folgenden wird die Erfindung anhand einer lediglich ein Ausführungsbeispiel darstellenden Zeichnung erläutert. Es zeigen schematisch:
- Fig. 1: einen mit einer Deckelfolie verschlossenen Behälter,
- Fig. 2a und 2b: das Aufreißen der Deckelfolie zum Öffnen des Behälters in verschiedenen Funktionsstellungen,
- Fig. 3 bis 5: auf Behältern befestigte Deckelfolien in verschiedenen Ausführungsvarianten, jeweils in der Draufsicht.

Die Fig. 1 zeigt einen mit einer Deckelfolie 1 verschlossenen Behälter 2 zur Verpackung von Lebensmitteln. Die Deckelfolie 1 besteht aus einem mehrschichtigen Laminat, das im Ausführungsbeispiel eine Trägerschicht und eine Deckschicht aufweist. Die Deckschicht ist mit einer Schwächungslinie 3 zum Aufreißen der Deckelfolie 1 versehen, wobei ein Abschnitt 4 der Schwächungslinie die Form einer Zunge aufweist.

In den Fig. 2a und 2b ist das Öffnen des Behälters durch Aufreißen der Deckelfolie 1 dargestellt. Bei einer vergleichenden Betrachtung der Fig. 2a und 2b wird deutlich, dass neben der Zunge 4 ein Eindrückbereich 5 vorgesehen ist, der zumindest die Größe einer Fingerkuppe aufweist und an mindestens einer Seite seiner Fläche von einer in die Deckschicht eingebrachten Aufreißlinie 6 begrenzt ist. Die den Eindrückbereich 5 begrenzende Aufreißlinie 6 steht von der Schwächungslinie ausgehend in einen Bereich der Deckelfolie 1 vor, der zu dem entlang der Schwächungslinie ablösbaren zungenförmigen Abschnitt 4 der Deckelfolie benachbart ist. Zum Öffnen der Verpackung wird der Eindrückbereich 5 mittels eines Fingers niedergedrückt, wobei der Eindrückbereich 5 der Deckelfolie 1 sich entlang der Aufreißlinie 6 und an der Berandung der Zunge 4 von der übrigen Fläche der Deckelfolie trennt. Durch das Niederdrücken des Eindrückbereiches 5 wird die Berandung der Zunge 4 zumindest teilweise freigelegt, so dass die Zunge 4 mit zwei Fingern erfasst werden kann. Nach dem Erfassen der Zunge 4 kann die Deckelfolie 1 entlang der Schwächungslinie 3 aufgerissen werden.

Im Ausführungsbeispiel der Fig. 3 ist der Eindrückbereich 5 von der Aufreißlinie 6 und einer auf dem Behälter 2 befestigbaren Randzone 7 der Deckelfolie 1 begrenzt. Ferner entnimmt man der Darstellung in Fig. 3, dass die Schwächungslinie 3 zum Aufreißen der Deckelfolie zwei Enden aufweist, wobei ein erstes Ende sich bis zum Rand 8 der Deckelfolie 1 erstreckt und wobei das zweite Ende der Schwächungslinie in einem einen Aufreißstreifen 9 begrenzenden Abstand zum Rand 8 der Deckelfolie 1 verläuft. Die Deckelfolie 1 ist mittels einer peelfähigen Verbindung auf dem Rand des Behälters 2 befestigt und kann vollständig und rückstandfrei von dem Behälter 2 gelöst werden. Nach dem Eindrücken der Deckelfolie 1 kann die Berandung der Zunge 4 mit zwei Fingern gefasst werden und die Deckelfolie 1 spiralförmig durch Abtrennen des Aufreißstreifens 9 aufgerissen sowie restlos vom Rand des Behälters 2 abgezogen werden. Damit die Deckelfolie 1 in einem Stück von dem Behälterrand gelöst werden kann, läuft die Schwächungslinie 3 in einem die Rissausbreitung begrenzenden spiralförmigen Abschnitt 10 aus. Der Darstellung in Fig. 3 entnimmt man, dass der spiralförmige Abschnitt 10 auf die Schwächungslinie 3 zurückgebogen ist. Damit endet der Rissfortschritt an einer durch den spiralförmigen Abschnitt 10 definierten Stelle. Die Deckelfolie 1 kann mittels einer weiteren Zugbewegung rückstandsfrei von dem Rand des Behälters 2 gelöst werden.

Im Ausführungsbeispiel der Fig. 4 ist der Eindrückbereich 5 von zwei Aufreißlinien 6, 6' begrenzt, die von der Berandung des Abschnitts 4 ausgehend in einen benachbarten Bereich der Deckelfolie 1 vorstehen. Die Aufreißlinien 6, 6' sind strahlenförmig ausgerichtet und erstrecken sich im Ausführungsbeispiel der Fig. 4 bis zum Rand 8 der Deckelfolie 1 oder zumindest bis zu einer auf dem Behälterrand befestigbaren Randzone 7 der Deckelfolie. Der Eindrückbereich 5 ist ebenso wie im zuvor beschriebenen Beispiel in der Nähe der Behälterwand angeordnet. Im Ausführungsbeispiel der Fig. 4 ist die Deckelfolie 1 durch eine feste, nicht peelfähige Verbindung auf dem Rand des Behälters 2 befestigt. Die Öffnung des Behälters 2 erfolgt durch Aufreißen der Deckelfolie 1 entlang einer Schwächungslinie 3, die einen geschlossenen Ring bildet und mit einem möglichst geringen Abstand an den Rand des Behälters 2 angrenzt. Zum Öffnen der Verpackung wird die Deckelfolie 1 im Eindrückbereich 5 niedergedrückt, wobei sich der Eindrückbereich 5 zwischen den beiden Aufreißlinien 6, 6' entlang der Schwächungslinie 3 von der Deckelfolie 1 trennt und die Berandung des von der Deckelfolie abtrennbaren Abschnitts 4 freigelegt wird. Nach dem Erfassen des Abschnitts 4 kann die Deckelfolie 1 entlang der ringförmig ausgebildeten Schwächungslinie 3 aufgerissen werden. Der Abschnitt 4 weist vorzugsweise die Form einer Zunge auf.

Im Ausführungsbeispiel der Fig. 5 ist der Eindrückbereich 5 in einem größeren Abstand zur Behälterwand in einem mittleren Bereich der Deckelfolie 1 angeordnet. Der Eindrückbereich 5 ist auch bei diesem Ausführungsbeispiel von zwei Aufreißlinien 6, 6' begrenzt, die von der Berandung einer Zunge 4 ausgehend in einen an den Abschnitt 4 angrenzenden Bereich der Deckelfolie 1 vorstehen. Um ein unkontrolliertes Weiterreißen der den Eindrückbereich 5 seitlich begrenzenden Aufreißlinien 6, 6' zu unterbinden, sind die freien Enden der Aufreißlinien 6, 6' nach außen gekrümmt.

Die Deckelfolie 1 besteht vorzugsweise aus einem mehrschichtigen Laminat, welches eine Deckschicht aus Polyester, orientiertem Polypropylen oder orientiertem Polyamid aufweist und eine Trägerschicht aus einem siegelfähigen Polymer, insbesondere einem Polyethylen, aufweist. Die Deckelfolie 1 kann eine oder mehrere Zwischenschichten als Barriereschichten enthalten. Insbesondere weist die Deckelfolie 1 eine Zwischenschicht aus einer Metallfolie oder einem metallisierten Polymer auf. Als Deckelfolie 1 ist insbesondere auch ein mehrlagiger Kaschierverbund geeignet, der eine durch Spannung in den Lagen des Kaschierverbundes erzeugte Rollneigung aufweist. Die Rollneigung bewirkt, dass sich die Zunge 4 bzw. ein aufzureißender Streifen 9 aufrichtet, wenn die Deckelfolie 1 im Eindrückbereich 5 zum Öffnen der Verpackung eingedrückt wird. Eine Rollneigung der Deckelfolie 1 begünstigt die Handhabung beim Aufreißen der Deckelfolie und Öffnen der Verpackung.

Die Schwächungslinie 3 zum Aufreißen der Deckelfolie 1 und die Aufreißlinien 6, 6' zur Begrenzung des Eindrückbereiches 5 durchsetzen vorzugsweise nur die Deckschicht der Deckelfolie 1, während zumindest die auf dem Rand des Behälters zu befestigende Trägerschicht unversehrt bleibt. Die Schwächungslinie 3 sowie die Aufreißlinien 6, 6' können aus Laserschnitten, Stanzlinien oder in die Deckschicht eingebrachten Perforationen bestehen.

## Patentansprüche

1. Deckelfolie für Behälter, wobei die Deckelfolie (1) mit einer Schwächungslinie (3) zum Aufreißen versehen ist, wobei neben einem Abschnitt der Schwächungslinie (3) ein Eindrückbereich (5) vorgesehen ist, der zumindest die Größe einer Fingerkuppe aufweist und an mindestens einer Seite seiner Fläche von einer Aufreißlinie (6) begrenzt ist, und wobei die den Eindrückbereich (5) begrenzende Aufreißlinie (6) von der Schwächungslinie (3) ausgehend in einen Bereich der Deckelfolie (1) vorsteht, der zu dem entlang der Schwächungslinie (3) ablösbaren Abschnitt (4) der Deckelfolie (1) benachbart ist, d a d u rc h **gekennzeichnet**, dass die Deckelfolie (1) aus einem mehrlagigen Kaschierverbund besteht und eine durch Spannungen in den Lagen des Kaschierverbundes erzeugte Rollneigung aufweist.

2. Deckelfolie nach Anspruch 1, **dadurch gekennzeichnet, dass** der an den Eindrückbereich (5) angrenzende und von der Deckelfolie abtrennbare Abschnitt (4) die Form einer Zunge aufweist.

3. Deckelfolie nach Anspruch 1 oder 2, **dadurch gekennzeichnet, dass** der Eindrückbereich (5) von der Aufreißlinie (6) und einer auf einem Behälter befestigbaren Randzone (7) begrenzt ist.

4. Deckelfolie nach Anspruch 1 oder 2, **dadurch gekennzeichnet, dass** der Eindrückbereich (5) von zwei Aufreißlinien (6, 6') begrenzt ist, die von der Berandung der Zunge (4) ausgehend in einen an die Zunge (4) angrenzenden Bereich der Deckelfolie (1) vorstehen.

5. Deckelfolie nach Anspruch 4, **dadurch gekennzeichnet, dass** die Aufreißlinien (6, 6') strahlenförmig ausgerichtet sind.

6. Deckelfolie nach Anspruch 4 oder 5, **dadurch gekennzeichnet, dass** die den Eindrückbereich (5) begrenzenden Aufreißlinien (6, 6') sich bis zum Rand (8) der Deckelfolie (1) oder einer auf einem Behälter (2) befestigbaren Randzone (7) der Deckelfolie (1) erstrecken.

7. Deckelfolie nach einem der Ansprüche 1 bis 6, **dadurch gekennzeichnet, dass** die Schwächungslinie (3) zum Aufreißen der Deckelfolie (1) zwei Enden aufweist, wobei ein erstes Ende sich bis zum Rand (8) der Deckelfolie erstreckt und wobei das zweite Ende der Schwächungslinie (3) in einem einen Aufreißstreifen begrenzenden Abstand zum Rand (8) der Deckelfolie (1) verläuft.

8. Deckelfolie nach Anspruch 7, **dadurch gekennzeichnet, dass** das zweite Ende der Schwächungslinie in einem die Rissausbreitung begrenzenden spiralförmigen Abschnitt (10), der auf die Schwächungslinie (3) zurückgebogen ist, ausläuft.

9. Deckelfolie nach einem der Ansprüche 1 bis 6, **dadurch gekennzeichnet, dass** die Schwächungslinie (3) einen geschlossenen Ring bildet.

10. Deckelfolie nach einem der Ansprüche 1 bis 9, **dadurch gekennzeichnet, dass** die Deckelfolie (1) eine Trägerschicht aus einem siegelfähigen Polymer und mindestens eine weitere Schicht als Deckschicht aufweist.

11. Deckelfolie nach Anspruch 10, **dadurch gekennzeichnet, dass** die Trägerschicht als siegelfähige Peelschicht ausgebildet ist.

12. Deckelfolie nach einem der Ansprüche 1 bis 11, **dadurch gekennzeichnet, dass** die Schwächungslinie (3) zum Aufreißen der Deckelfolie (1) und die Aufreißlinie (6, 6') zur Begrenzung des Eindrückbereiches (5) aus Laserschnitten, Stanzlinien oder in die Deckschicht eingebrachten Perforationen bestehen.

## Claims

1. A lid film for containers, wherein the lid film (1) is provided with a weakening line (3) for tearing open, wherein a depression region (5) is provided next to the weakening line (3) section, which is at least the size of a fingertip and limited on at least one side of its surface by a tear-open line (6) and wherein the tear-open line (6) limiting the depression region (5), protrudes, starting from the weakening line (3), into a region of the lid film (1) which is adjacent to the section (4) of the lid film (1) detachable along the weakening line (3), **characterized in that** the lid film (1) consists of a multi-layer laminate and comprises a tendency to curl generated by tensions in the layers of the laminate.

2. The lid film (1) according to claim 1, **characterised in that** the section (4) adjacent to the depression region (5) and detachable from the lid film has the shape of a tongue.

3. The lid film (1) according to claim 1 or 2, **characterised in that** the depression region (5) is limited by the tear-open line (6) and an edge zone (7) which can be fastened onto a container.

4. The lid film (1) according to claim 1 or 2, **characterised in that** the depression region (5) is limited by two tear-open lines (6, 6') which starting from the boundary of the tongue (4) protrude into a region of the lid film (1) adjacent to the tongue (4).

5. The lid film (1) according to claim 4 **characterised in that** the tear-open lines (6, 6') are radially aligned.

6. The lid film (1) according to claim 4 or 5, **characterised in that** the tear-open lines (6, 6') limiting the depression region (5) extend as far as the edge (8) of the lid film (1) or an edge zone (7) of the lid film (1) which can be fastened onto a container (2).

7. The lid film (1) according to one of claims 1 to 6, **characterised in that** the weakening line (3) for tearing the lid film (1) open comprises two ends, wherein a first end extend as far as the edge (8) of the lid film and wherein the second end of the weakening line (3) extends at a distance from the edge (8) of the lid film (1), which limits a tear-open strip

8. The lid film (1) according to claim 7 **characterised in that** the second end of the weakening line (3) ends in a spiral-shaped section (10) limiting tear propagation, which is bent back to the weakening line (3).

9. The lid film (1) according to one of claims 1 to 6, **characterised in that** the weakening line (3) forms a closed ring.

10. The lid film (1) according to one of claims 1 to 9, **characterised in that** the lid film (1) comprises a carrier layer made from a sealable polymer and at least one further layer as a covering layer.

11. The lid film (1) according to claim 10 **characterised in that** the carrier layer is implemented as a sealable peeling layer.

12. The lid film (1) according to one of claims 1 to 11, **characterised in that** the weakening line (3) for tearing the lid film (1) open and the tear-open line (6, 6') for limiting the depression region (5) consists of laser cuttings, punching lines or perforations created in the covering layer.

## Revendications

1. Couvercle en film pour des récipients, le couvercle en film (1) étant muni d'une ligne d'affaiblissement (3) à déchirer, à côté d'une partie de la ligne d'affaiblissement (3) étant prévue une zone d'enfoncement (5) qui présente au moins la taille d'un bout de doigt et qui est délimitée sur au moins un côté de sa surface par une ligne de déchirure (6) et à partir de la ligne d'affaiblissement (3), la ligne de déchirure (6) qui délimite la zone à enfoncer (5) saillant dans une zone du couvercle en film (1) qui est voisine de la partie (4) du couvercle en film (1) qui est détachable le long de la ligne d'affaiblissement (3), **caractérisé en ce que** le couvercle en film (1) est constitué d'un composite contrecollé et comporte un gondolage créé par des contraintes dans les couches du composite contrecollé.

2. Couvercle en film selon la revendication 1, **caractérisé en ce que** la partie (4) adjacente à la zone d'enfoncement (5) et détachable du couvercle en film présente la forme d'une languette.

3. Couvercle en film selon la revendication 1 ou la revendication 2, **caractérisé en ce que** la zone d'enfoncement (5) est délimitée par la ligne de déchirure (6) et par une zone marginale (7) pouvant se fixer sur le récipient.

4. Couvercle en film selon la revendication 1 ou la revendication 2, **caractérisé en ce que** la zone d'enfoncement (5) est délimitée par deux lignes de déchirure (6, 6'), qui à partir de la bordure de la languette (4) saillissent dans une zone du couvercle en film (1) qui est adjacente à la languette (4).

5. Couvercle en film selon la revendication 4, **caractérisé en ce que** les lignes de déchirure (6, 6') sont orientées en rayonnement.

6. Couvercle en film selon la revendication 4 ou la revendication 5, **caractérisé en ce que** les lignes de déchirure (6, 6') délimitant la zone d'enfoncement (5) s'étendent jusqu'au bord (8) du couvercle en film (1) ou sur une zone marginale (7) du couvercle en film (1) pouvant se fixer sur un récipient (2).

7. Couvercle en film selon l'une quelconque des revendications 1 à 6, **caractérisé en ce que** la ligne d'affaiblissement (3) destinée à déchirer le couvercle en film (1) comporte deux extrémités, une première extrémité s'étendant jusqu'au bord (8) du couvercle en film et la deuxième extrémité de la ligne d'affaiblissement (3) s'écoulant avec un écart délimitant un ruban à déchirer par rapport au bord (8) du couvercle en film (1).

8. Couvercle en film selon la revendication 7, **caractérisé en ce que** la deuxième extrémité de la ligne d'affaiblissement se termine dans une partie (10) hélicoïdale délimitant le déploiement de la déchirure qui est recourbée en arrière sur la ligne d'affaiblissement.

9. Couvercle en film selon l'une quelconque des revendications 1 à 6, **caractérisé en ce que** la ligne d'affaiblissement (3) forme un anneau fermé.

10. Couvercle en film selon l'une quelconque des revendications 1 à 9, **caractérisé en ce que** le couvercle en film comporte une couche porteuse en un polymère scellable et au moins une couche supplémentaire en tant que couche de couverture.

11. Couvercle en film selon la revendication 10, **caractérisé en ce que** la couche porteuse est conçue en tant que couche pelable scellable.

12. Couvercle en film selon l'une quelconque des revendications 1 à 11, **caractérisé en ce que** la ligne d'affaiblissement (3) destinée à déchirer le couvercle en film (1) et la ligne de déchirure (6, 6') destinée à délimiter la zone d'enfoncement (5) consistent dans des découpes au laser, dans des lignes estampées ou dans des perforations ménagées dans la couche de couverture.
